# FASCICULE DE BREVET EUROPEEN

(11) **EP 0 673 773 B1**
(45) Date de publication et mention de la délivrance du brevet: **04.02.1998**
(21) Numéro de dépôt: 95400551.8
(22) Date de dépôt: 14.03.1995
(51) Int. Cl.: B41J 2/17, B41F 23/04

(54) **Appareil pour réaliser l'impression de documents quelconques et les rendre infalsifiables**
Vorrichtung zum Drucken und Fälschungssichermachen von beliebigen Dokumenten
Apparatus for printing whatever document and making them forgery-proof

(30) Priorité: 15.03.1994 FR 9403001
(43) Date de publication de la demande: 27.09.1995
(73) Titulaire: Braunstein, Jean-Pierre, 77310 Boissise Le Roy (FR); Bonnard, Christian, 78160 Marly Le Roi (FR)
(72) Inventeur: Braunstein, Jean-Pierre, F-77310 Boissise le Roy (FR); Bonnard, Christian, F-78160 Marly le Roi (FR); Ache, Didier, F-78230 Le Pecq (FR); Duval, Florence, F-91330 Yerres (FR)
(74) Mandataire: Berger, Helmut

(56) Documents cités:
- EP-A- 0 284 215
- EP-A- 0 292 094
- EP-A- 0 568 172
- WO-A-90/05893

## Description

La présente invention a essentiellement pour objet un appareil perfectionné pour réaliser l'impression de documents quelconques et les rendre infalsifiables.

On sait qu'aujourd'hui la falsification de documents tels que par exemple les lettres-chèques, les ordres de virement, et les documents bancaires en général, pose de gros problèmes. Cette falsification peut se faire relativement aisément par grattage des documents ou par des dilutions de produits chimiques adaptés, de sorte que, finalement, le document falsifié possède l'apparence d'un document authentique.

Aussi, il convient de proposer un appareil qui remédie à ces inconvénients, et cela de telle façon que, si une falsification est tentée, le document sera nécessairement détruit ou découpé.

La présente invention atteint ce but en proposant un appareil d'impression perfectionné susceptible de produire des documents imprimés quelconques dont la falsification est rendue pratiquement impossible à moins de les détériorer considérablement, de sorte que lesdits documents ne soient plus acceptables visuellement.

A cet effet, l'invention a pour objet un appareil pour réaliser l'impression de documents quelconques et les rendre infalsifiables, du type comprenant un corps dans lequel un document à imprimer est entraîné par des moyens appropriés pour passer devant un système d'impression par jet d'encre par exemple, ce après quoi le document imprimé est évacué de l'appareil, caractérisé par un boîtier adaptable sur le corps de l'appareil au niveau de sa partie recevant les documents évacués et imprimés, ledit boîtier contenant des moyens de chauffage aptes à chauffer l'une des faces du document imprimé pour permettre imprégnation et le transfert de l'encre sur toute l'épaisseur du document afin de faire apparaître sur l'autre face de celui-ci une réplique sensiblement exacte et en écriture inversée des impressions précédemment réalisées sur ledit document.

Cet appareil est encore caractérisé en ce que le boîtier précité est au moins en partie encastré dans un réceptacle pour les documents imprimés, lequel réceptacle est formé dans la paroi supérieure du corps de l'appareil et laisse entre lui et ledit boîtier une fente d'éjection des documents après chauffage.

Les moyens de chauffage précités sont constitués par un ou plusieurs tubes halogène susceptibles de chauffer les documents grâce à une ouverture ménagée dans le boîtier et située au droit du réceptacle précité.

Selon une autre caractéristique de cet appareil, le boîtier comprend un premier photodétecteur pour détecter l'entrée d'un document imprimé dans le réceptacle précité sous ledit boîtier, et pour commander des galets ou analogues d'entraînement dudit document dans le boîtier.

Suivant encore une autre caractéristique de l'appareil selon cette invention, le boîtier comporte un deuxième photodétecteur qui commande l'arrêt des galets précités et l'allumage des tubes halogène lorsque le document est en position adéquate de chauffage dans le boîtier.

On précisera encore ici que le boîtier est muni d'un ventilateur de refroidissement et d'un raccordement au secteur prévus dans des extensions latérales du boîtier prenant appui sur le corps de l'appareil.

Cet appareil est encore caractérisé en ce que le système d'impression par jet d'encre est constitué par un réservoir à encre solide à base de cire naturelle ou synthétique et auquel est associé une tête chauffante pour liquéfier l'encre et la projeter sur le document à imprimer.

Les documents à imprimer à l'aide de cet appareil pourront être des documents particulièrement sensibles tels que par exemple les lettres-chèques, les ordres de virement ou les documents bancaires en général.

Mais d'autres avantages et caractéristiques de l'invention apparaîtront mieux dans la description détaillée qui suit et se référe aux dessins annexés donnés uniquement à titre d'exemple, et dans lesquels :
La figure 1 est une vue en perspective éclatée d'un appareil perfectionné, conforme à cette invention.
La figure 2 est une autre vue en perspective de l'appareil illustrant les parties qui le composent en position assemblée.
La figure 3 est une vue schématique et en coupe de l'appareil suivant la ligne III-III de la figure 2.
La figure 4 est une vue en plan et de dessus du boîtier de chauffage suivant la flèche IV de la figure 1.
La figure 5 est une vue en plan de la face recto d'un document imprimé obtenu avec l'appareil.
La figure 6 est une vue de la face verso de ce document.

En se reportant plus particulièrement aux figures 1, 2 et 3, on voit, très schématiquement, un appareil d'impression 1 de documents, d'un type connu en soi et se composant essentiellement d'un corps 20 muni d'un bac 21 de réserve de papier à imprimer, d'un réceptacle 4 formé dans la paroi supérieure du corps 20 pour recevoir les documents imprimés sortant par une fente 14, et d'une console 22 de commande de l'appareil.

A l'intérieur du corps 20 de l'appareil 1, comme cela est représenté très schématiquement sur la figure 3, il est prévu un système d'impression des documents par jet d'encre, et un système d'entraînement des documents depuis le bac de réserve 21 jusqu'à la fente de sortie 14.

Le système d'impression, d'un type connu en soi, est constitué par un réservoir 11 à encre solide, auquel est associé une tête chauffante 12 permettant de liquéfier l'encre et de la projeter sur le document à imprimer.

L'encre solide est un produit à base de cire naturelle ou synthétique et d'un type connu en soi comme décrit notamment dans les brevets américains Nos. 4 390 369 et 4 484 948 auxquels on pourra se reporter. Ainsi, une telle encre pourra comprendre les éléments suivants acide béhénique, cire de carnauba, cire connue sous la dénomination "Acryloïd", et colorants cyan-magenta - jaune - noir.

Le système d'entraînement des documents à l'intérieur du corps 20 de l'appareil est constitué par des galets, cylindres ou analogues repérés schématiquement en 13, étant entendu que l'appareil comporte encore d'autres moyens connus en soi et non représentés, tels que par exemple des moyens procurant une dépression ascensionnelle permettant aux documents d'être éjectés successivement par la fente 14 pour parvenir dans le réceptacle 4 recevant les documents imprimés.

D'une manière générale, tous les autres moyens que peut comporter l'appareil 1 qui vient d'être décrit ne nécessitent pas d'explications complémentaires.

Conformément à l'invention, sur le corps 20 de l'appareil 1, est adapté un boîtier 2 formant enceinte de chauffage et apte à chauffer les documents imprimés sortant par la fente 14.

Plus précisément, le boîtier 2, comme on le voit bien sur la figure 2 est en majeure partie encastré dans le réceptacle 4 et comporte des extensions 2a respectivement munies de moyens 9 de raccordement à une alimentation électrique telle que le secteur, et d'un ventilateur 10 permettant le refroidissement des moyens de chauffage que contient le boîtier 2.

Ces moyens de chauffage, suivant l'exemple représenté, sont constitués par deux lampes ou tubes halogène 24.

Comme il apparaît clairement sur la figure 3, une ouverture 23 est ménagée dans le boîtier ou enceinte de chauffage 2 au droit des tubes halogène 24 pour permettre le rayonnement de la chaleur procuré par lesdites lampes au travers du boîtier et sur l'une des faces du document imprimé se trouvant dans le réceptacle 4 de l'appareil 1.

On a montré schématiquement en 5 un ensemble électronique pour l'alimentation, le fonctionnement et le contrôle du cheminement des documents dans le boîtier ou enceinte de chauffage 2, depuis la fente 14.

L'entraînement des documents dans le boîtier 2 est réalisé par une pluralité de galets 7 bien visibles sur les figures 1 à 4.

Sur ces figures on voit également un premier photodétecteur 6 permettant la détection d'un document sortant par la fente 14 et parvenant dans le réceptacle 4, sous le boîtier 2. Ce photodétecteur 6 commandera un moteur M assurant l'entraînement en rotation des galets 7.

Le boîtier ou enceinte de chauffage 2 comporte encore, à son extrémité avant encastrée dans le réceptacle 4, un deuxième photodétecteur 8 susceptible de commander l'arrêt du moteur M lorsque le document entraîné par les galets 7 se trouve en position adéquate de chauffage dans le boîtier 2.

On a montré en 15 sur les figures 2 et 3 une fente ménagée entre la partie inférieure du boîtier 2 et le réceptacle 4, cette fente permettant l'éjection des documents imprimés et chauffés par l'appareil. On observera que ces documents peuvent être recueillis dans un bac de forme appropriée et non représenté.

Mais, pour une meilleure compréhension de l'invention, on expliquera ci-après le fonctionnement de l'appareil qui vient d'être décrit.

Comme on le voit sur la figure 3, un document provenant de la réserve 21 est introduit dans l'appareil 1 suivant la flèche repérée A.

Le document suit ensuite le trajet matérialisé en B, et cela en étant supporté par les galets 13.

A ce stade, la tête chauffante 12 joue son rôle d'impression par projection d'encre chauffée et rendue liquide, comme matérialisé par les flèches C.

Une fois imprimé, et sur sa lancée procurée par une dépression ascensionnelle produite par l'appareil, le document sort par la fente 14 pour parvenir sous le boîtier 2 constituant l'enceinte de chauffage.

Le document imprimé, représenté en D sur la figure 3, parvient ainsi au premier photodétecteur 6 qui, à ce point, provoque l'entraînement des galets 7 qui entraînent par conséquent le document D jusqu'au deuxième photodétecteur 8 qui commande l'arrêt du moteur M d'entraînement des galets 7, et, sensiblement simultanément, l'allumage des lampes halogène 24.

Ces lampes vont donc pendant un temps relativement court (quelques secondes, par exemple environ 2 à 3 secondes) chauffer le document D sous-jacent à une température comprise entre 100 et 150°C et de préférence égale à environ 130°C, de sorte que, par capillarité, les impressions sur ce document vont le traverser pour apparaître en négatif, ou en écriture inversée sur la face verso, c'est-à-dire opposée à la face recto qui est imprimée.

En d'autres termes, il se produit un transfert de l'encre sur toute l'épaisseur du document et qui fait apparaître sur la face verso une réplique sensiblement exacte et en écriture inversée des impressions, comme on le voit bien sur la figure 5 illustrant la face recto, et sur la figure 6 illustrant la face verso. C'est dire que le document présente strictement les mêmes caractéristiques visuelles sur ses deux faces.

Après le temps nécessaire de chauffage, les lampes 24 s'éteignent, et le moteur M et les galets 7 entraîneront à nouveau le document D pour l'éjecter par la fente 15 qui, par conséquent, permettra de recueillir un document imprimé mais rendu totalement infalsifiable, à moins de le détruire au moins en partie, grâce à l'impression recto-verso réalisée sur ledit document et au travers de celui-ci.

On a donc réalisé suivant l'invention un appareil perfectionné rendant infalsifiables les documents qu'il imprime et qui peuvent constituer des documents bancaires en général ou encore par exemple des lettres-chèques, des ordres de virement, des ordres de transfert, des documents officiels ou administratifs, des pièces d'identité ou autres documents importants.

Bien entendu, l'invention n'est nullement limitée au mode de réalisation décrit et illustré qui n'a été donné qu'à titre d'exemple.

C'est ainsi que la nature et le nombre des tubes halogène dans le boîtier formant enceinte de chauffage peuvent être quelconques. De même, le système d'entraînement des documents dans ce boîtier peuvent être quelconques, sans sortir du cadre de l'invention.

## Revendications

1. Appareil pour réaliser l'impression de documents quelconques et les rendre infalsifiables, du type comprenant un corps (20) dans lequel un document à imprimer est entraîné par des moyens appropriés (13) pour passer devant un système d'impression (11, 12) par jet d'encre par exemple, ce après quoi le document imprimé est évacué de l'appareil, caractérisé par un boîtier (2) adaptable sur le corps (20) de l'appareil au niveau de sa partie recevant les documents évacués et imprimés, ledit boîtier contenant des moyens de chauffage (24) aptes à chauffer l'une des faces du document imprimé pour permettre l'imprégnation et le transfert de l'encre sur toute l'épaisseur du document afin de faire apparaître sur l'autre face de celui-ci une réplique sensiblement exacte et en écriture inversée des impressions précédemment réalisées sur ledit document.

2. Appareil selon la revendication 1, caractérisé en ce que le boîtier précité (2) est au moins en partie encastré dans un réceptacle (4) pour les documents imprimés, lequel réceptacle est formé dans la paroi supérieure du corps (20) de l'appareil et laisse entre lui et ledit boîtier une fente (15) d'éjection des documents après chauffage.

3. Appareil selon la revendication 1 ou 2, caractérisé en ce que les moyens de chauffage précités sont constitués par un ou plusieurs tubes halogène (24) susceptibles de chauffer les documents grâce à une ouverture (23) ménagée dans le boîtier (2) et située au droit du réceptacle précité (4).

4. Appareil selon l'une des revendications 1 à 3, caractérisé en ce que le boîtier précité (2) comprend un premier photodétecteur (6) pour détecter l'entrée d'un document imprimé (D) dans le réceptacle précité (4) sous ledit boîtier, et pour commander des galets ou analogues (7) d'entraînement dudit document dans le boîtier (2).

5. Appareil selon les revendications 3 et 4, caractérisé en ce le boîtier comporte un deuxième photodétecteur (8) qui commande l'arrêt des galets précités (7) et l'allumage des tubes halogène (24) lorsque le document est en position adéquate de chauffage dans le boîtier (2).

6. Appareil selon l'une des revendications précédentes, caractérisé en ce que le boîtier précité est muni d'un ventilateur de refroidissement (10) et d'un raccordement au secteur (9) prévus dans des extensions latérales (2a) du boîtier (2) prenant appui sur le corps (20) de l'appareil.

7. Appareil selon la revendication 1, caractérisé en ce que le système d'impression par jet d'encre est constitué par un réservoir (11) à encre solide à base de cire naturelle ou synthétique et auquel est associé une tête chauffante (12) pour liquéfier l'encre et la projeter sur le document à imprimer.

8. Appareil selon l'une des revendications 1 à 7, caractérisé en ce que le document précité est par exemple une lettre-chèque, un ordre de virement ou un document bancaire quelconque.

## Claims

1. Apparatus for printing whatever document and making them forgery-proof, of the type comprising a body (20) in which a document to be printed is carried along by appropriate means (13) in order to pass in front of a printing system (11, 12) by ink jet, for example, followed by the removal of the printed document from the apparatus, characterized by a housing (2) adaptable on the body (20) of the apparatus at the level of its part receiving the discharged and printed documents, said housing containing heating means (24) capable of heating one of the faces of the printed document to enable the impregnation and the transfer of the ink through the whole thickness of the document in order to make appear on the other face of the latter a reproduction substantially true and in inversed writing of the printings realised before on said document.

2. Apparatus according to claim 1, characterized in that said housing (2) is at least partially embedded in a container (4) for the printed documents, said container being formed in the upper wall of the body (20) of the apparatus, and it remains between the latter and said housing a slit (15) for the ejection of the documents after heating.

3. Apparatus according to claim 1 or 2, characterized in that said heating means are constituted by one or several halogen tubes (24) capable of heating the documents through an opening (23) provided in the housing (2) and situated at the right of the said container (4).

4. Apparatus according to one of claims 1 to 3, characterized in that said housing (2) comprises a first photodetector (6) for detecting the entry of a printed document (D) in said container (4) under said housing and to control sprocket wheels or similar (7) for said document in the houusing (2).

5. Apparatus according to claims 3 and 4, characterized in that the housing comprises a second photodetector (8) which controls the stopping of said sprocket wheels (7) and the switching on of the halogen tubes (24) when the document is in the appropriate heating position in the housing (2).

6. Apparatus according to one of the preceding claims, characterized in that the said housing is provided with a cooling van (10) and a connection to the electric network (9) provided in side extensions (2a) of the housing (2) bearing on the body (20) of the apparatus.

7. Apparatus according to claim 1, characterized in that the ink jet printing system is constituted by a container (11) of solid ink based on natural or synthetic wax and to which is associated a heating head (12) for liquefying the ink and for projecting the latter on the document to be printed.

8. Apparatus according to one of claims 1 to 7, characterized in that the said document is, for example, a letter-check, an order to transfer or any other bank document.

## Patentansprüche

1. Vorrichtung zum Drucken und Fälschungssichermachen von beliebigen Dokumenten der Art, die einen Körper (20) enthält, in welchem ein zu bedruckendes Dokument von geeigneten Mitteln (13) angetrieben wird, um vor einem Drucksystem (11, 12), z.B. mit Tintenstrahl, vorbeizugleiten, wonach das bedruckte Dokument aus der Vorrichtung herausgeführt wird, gekennzeichnet durch ein an den Körper (20) der Vorrichtung in Höhe seines Teils, der die ausgeschiedenen und bedruckten Dokumente erhält, angepaßtes Gehäuse (2), wobei das besagte Gehäuse Heizungsmittel (24) zum Erwärmen einer der bedruckten Seiten des Dokumentes enthält, um die Imprägnierung und die Übertragung der Tinte auf die ganze Dicke des Dokumentes zu ermöglichen, damit auf der anderen Seite desselben eine im wesentlichen genaue Wiedergabe, in umgekehrter Schrift, der vorher ausgeführten Drücke auf besagtem Dokument erscheint.

2. Vorrichtung gemäß Anspruch 1, dadurch gekennzeichnet, daß das vorgenannte Gehäuse (2) zumindest teilweise in einen für die bedruckten Dokumente vorgesehenen Behälter (4) eingebaut ist, wobei dieser Behälter in der oberen Wand des Körpers (20) der Vorrichtung ausgebildet ist und zwischen demselben und dem besagten Gehäuse ein Spalt (15) zum Auswurf der Dokumente nach dem Erwärmen vorhanden ist.

3. Vorrichtung gemäß Anspruch 1 oder 2, dadurch gekennzeichnet, daß die vorgenannten Heizungsmittel aus einer oder mehreren Halogenröhren (24) bestehen, die die Dokumente mittels einer in dem Gehäuse (2) vorgesehenen und sich rechts vom vorgenannten Behälter (4) befindlichen Öffnung (23) erwärmen.

4. Vorrichtung gemäß einem der Ansprüche 1 bis 3, dadurch gekennzeichnet, daß das vorgenannte Gehäuse (2) einen ersten Photozellendetektor (6) zum Anzeigen des Eintritts eines bedruckten Dokuments (D) in den vorgenannten Behälter (4) unter dem vorgenannten Gehäuse enthält und um die Antriebsrollen oder dergleichen (7) des besagten Dokumentes in dem Gehäuse (2) zu steuern.

5. Vorrichtung gemäß Ansprüchen 3 und 4, dadurch gekennzeichnet, daß das Gehäuse einen zweiten Photozellendetektor (8) enthält, der das Anhalten der vorgenannten Rollen (7) und das Einschalten der Halogenröhren (24) regelt, wenn das Dokument sich in der geeigneten Heizungsposition in dem Gehäuse (2) befindet.

6. Vorrichtung gemäß einem der vorhergehenden Ansprüche, dadurch gekennzeichnet, daß das vorgenannte Gehäuse einen Kühlungsventilator (10) aufweist sowie einen Anschluß an das Stromnetz (9), die in den Seitenerstreckungen (2a) des sich auf dem Körper (20) der Vorrichtung abstützenden Gehäuses (2) vorgesehen sind.

7. Vorrichtung gemäß Anspruch 1, dadurch gekennzeichnet, daß das Tintenstrahldrucksystem aus einem Behälter (11) besteht, der feste Tinte mit einer Basis aus natürlichem oder synthetischem Wachs enthält und dem ein Heizkopf (12) zur Verflüssigung der Tinte und zu deren Projektion auf das zu bedruckende Dokument zugeordnet ist.

8. Vorrichtung gemäß einem der Ansprüche 1 bis 7, dadurch gekennzeichnet, daß das vorgenannte Dokument z.B. ein Scheck, ein Überweisungsauftrag oder ein sonstiges Bankdokument ist.
